# EUROPÄISCHE PATENTSCHRIFT

(11) **EP 1 281 651 B1**
(45) Veröffentlichungstag und Bekanntmachung des Hinweises auf die Patenterteilung: **15.06.2005**
(21) Anmeldenummer: 02405557.6
(22) Anmeldetag: 03.07.2002
(51) Int. Cl.: B65H 31/30, B65H 29/18

(54) **Verfahren und Vorrichtung zum Stapeln von flachen Gegenständen**
Method and device for stacking flat articles
Méthode et dispositif pour empiler des objets plats

(30) Priorität: 18.07.2001 CH 13342001
(43) Veröffentlichungstag der Anmeldung: 05.02.2003
(73) Patentinhaber: Ferag AG, 8340 Hinwil (CH)
(72) Erfinder: Reist, Walter, 8340 Hinwil (CH)
(74) Vertreter: Frei, Alexandra Sarah

(56) Entgegenhaltungen:
- CH-A- 473 043
- DE-A- 2 800 383
- DE-A- 19 538 065
- US-A- 2 679 789
- US-A- 6 010 300

## Beschreibung

Die Erfindung betrifft ein Verfahren und eine Vorrichtung zum Stapeln von flachen Gegenständen, insbesondere zum Stapeln von Druckprodukten.

Druckprodukte werden zur Herstellung von Druckproduktestapeln bekannterweise in Stapelschächten oder ähnlichen Vorrichtungen abgelegt. Diese Vorrichtungen weisen üblicherweise einen Boden und senkrechte auf dem Boden stehende Führungen oder Wände auf und sind gegen oben für die Zuführung der Druckprodukte offen. Um beim Stapeln den freien Fall der Druckprodukte auf ein Minimum zu reduzieren, wird vielfach die Position des Bodens oder der Zuführung an die Höhe des bereits im Schacht vorhandenen Stapels angepasst, so dass jedes Druckprodukt im wesentlichen horizontal auf das vorher abgelegte Druckprodukt oder auf den Schachtboden geschoben werden kann.

Für die Herstellung von Kreuzstapeln, in denen die Druckprodukte in Lagen oder Produktegruppen je um 180° gegeneinander gedreht gestapelt sind, ist der Boden des Stapelschachtes beispielsweise drehbar ausgestaltet, und es ist mindestens ein aus dem Schacht entfernbarer Zwischenboden vorgesehen. Immer wenn eine Produktegruppe abgelegt ist, wird der Boden mit den bereits darauf gestapelten Gruppen um 180° gedreht, während die Druckprodukte für die folgende Produktegruppe auf dem Zwischenboden gestapelt werden. Wenn der Boden mit Stapel nach seiner Drehung wieder positioniert ist, wird der Zwischenboden gegebenenfalls in den Stapelschacht abgesenkt und dann aus dem Schacht gezogen und damit die darauf gestapelten Druckprodukte auf den gedrehten Stapel abgesenkt.

Wenn ein Stapel fertig ist, werden gegebenenfalls Teile der senkrechten Führungen oder Schachtwände entfernt und der Stapel wird üblicherweise quer zur Zuführungsrichtung bzw. deren Projektion auf die Ebene des Stapelbodens oder in der Zuführungsrichtung aus dem Stapelschacht geschoben. Während des ganzen Ausstossvorganges muss die Zuführung unterbrochen werden oder müssen weiter zugeführte Druckprodukte wiederum auf einem Zwischenboden vorgestapelt werden.

Vielfach wird der Zuführungsstrom auch aufgeteilt auf zwei Stapelschächte, so dass dem einen Schacht Druckprodukte zugeführt werden, während ein fertiger Stapel aus dem anderen Stapelschacht ausgestossen wird.

Aus der Publikation US-6010300 ist eine Stapelvorrichtung mit einem Stapelschacht bekannt, wobei die zu stapelnden Gegenstände dem Stapelschacht von der einen Seite zugeführt und die Stapel wahlweise von dieser einen Seite aus oder von der anderen Seite aus aus dem Stapelschacht ausgestossen werden. Aus der Publikation CH-473043 ist eine Stapelvorrichtung bekannt, in der die Stapel auf einem mit Anschlägen ausgerüsteten Förderband erstellt werden, wobei das Förderband für die Stapelung stationär ist und für die Ausstossung eines fertigen Stapels angetrieben wird. Beide genannten Stapelvorrichtungen weisen Hilfsvorrichtungen auf, die die Stapelung während des Ausstossens übernehmen bzw. verhindern.

Aus der obigen, kurzen Beschreibung der aus der Druckereibranche bekannten Stapelverfahren geht hervor, dass zu deren Durchführung insbesondere mit hohen Leistungen bzw. kurzen Zykluszeiten recht aufwendige Vorrichtungen notwendig sind, die auch viel Platz beanspruchen.

Die Erfindung stellt sich nun die Aufgabe, ein Verfahren zum Stapeln von flachen Gegenständen zu schaffen, das vorrichtungsmässig mit sehr einfachen Mitteln, die wenig Platz beanspruchen, durchführbar ist und das trotzdem hohe Stückleistungen erbringen kann. Ferner ist es die Aufgabe der Erfindung, eine Vorrichtung zur Durchführung des erfindungsgemässen Verfahrens zu schaffen.

Diese Aufgaben werden gelöst durch das Verfahren und die Vorrichtungen, wie sie in den Patentansprüchen definiert sind.

Nach dem erfindungsgemässen Verfahren werden die flachen Gegenstände dem Stapelschacht auf einer Zuführungsunterlage lose aufliegend oder zwischen zwei Zuführungsunterlagen geklemmt gehalten, beispielsweise in Schuppenformation mit obenliegenden, vorlaufenden Kanten, zugeführt. Die Zuführungsunterlage ist beispielsweise ein Förderband und führt die Gegenstände schräg von oben gegen eine Zuführungsseite des Stapelschachtes und vorteilhafterweise bis über den Stapelschacht, wo die Zuführungsunterlage endet. Die flachen Gegenstände werden durch die Zuführungsunterlage über deren Ende hinaus angetrieben gegen die der Zuführungsseite gegenüberliegende Seite des Stapelschachtes getrieben und fallen von der Zuführungsunterlage in den Stapelschacht, spätestens dann, wenn ihre vorlaufende Kante diese gegenüberliegende Seite erreicht hat.

Die fertigen Stapel werden in einer der Zuführungsrichtung entgegen gerichteten Ausstossrichtung (Ausstossrichtung entgegengesetzt zur Projektion der Zuführungsrichtung auf die Ebene des Stapelschacht-Bodens), das heisst durch die Zuführungsseite des Stapelschachtes hindurch, ausgestossen. Für das Ausstossen wird beispielsweise in an sich bekannter Weise ein Schieber eingesetzt, dessen Ausstossbewegung an der der Zuführungsseite des Stapelschachtes entgegengesetzten Seite beginnt und gegen die Zuführungsseite gerichtet ist. Die den Schieber in seine Ausgangsposition zurückbringende Bewegung verläuft ausserhalb des Stapelschachtes, beispielsweise unter dem Stapelschacht hindurch oder seitlich vom Stapelschacht.

Die Zuführung von Gegenständen wird für einen ersten Teil der Ausstossbewegung unterbrochen. Sie kann aber bereits wieder aufgenommen werden, wenn die nachlaufende Seite des auszustossenden Stapels diejenige Stelle im Stapelschacht passiert hat, an der ein weiter zugeführter Gegenstand auf den auszustossenden Stapel treffen, das heisst mit diesem in Konflikt kommen würde. Dies bedeutet, dass der für das Ausstossen des Stapels notwendige Zuführungsunterbruch nicht wie in bekannten Verfahren mindestens so lange dauern muss wie die gesamte Ausstossbewegung, sondern nur einen Bruchteil davon. Dadurch ergibt sich für die Stapelung nach dem erfindungsgemässen Verfahren eine kürzere Zykluszeit bzw. höhere Stückleistung und/oder es bedeutet kürzere Zuführungsunterbrüche bzw. weniger aufgestaute Gegenstände und dadurch einfacher zu handhabende Gegenstands-Staus als dies bei bekannten Stapelverfahren der Fall ist.

Der für das Ausstossen benötigte Zuführungsunterbruch wird um so kleiner, je steiler von oben zugeführt wird und je ein längerer von der Zuführungsunterlage nicht mehr geführter, freier Fall im Stapelschacht toleriert werden kann. Da Gegenstände mit einer grösseren Eigensteifheit auch bei längerem, freiem Fall immer noch gut stapelbar sind, als dies für flexiblere Gegenstände der Fall ist, ist das erfindungsgemässe Verfahren vor allem für steifere Gegenstände vorteilhaft anwendbar. Wird das erfindungsgemässe Verfahren für gefaltete Druckprodukte angewendet, werden diese dem Stapelschacht vorteilhafterweise parallel zu ihrer Faltkante (das heisst für einfach gefaltete Tabloide oder für zweifach gefaltete Zeitungen: in Längsrichtung) zugeführt, denn diese Produkte haben parallel zur Faltkante eine bedeutend grössere Steifigkeit als quer dazu. Eine solche Zuführung bringt den weiteren Vorteil, dass auch die Stapelausstossung parallel zur Faltkante gerichtet ist, in derjenigen Richtung also, in der auch die Stabilität von Stapeln gefalteter Druckprodukte am grössten ist.

Das erfindungsgemässe Verfahren eignet sich also insbesondere für die Stapelung von gefalteten Druckprodukten, wobei diese parallel zu ihren Faltkanten zugeführt werden und der Stapel in entgegengesetzter Richtung wiederum parallel zu den Faltkanten ausgestossen wird. Zur Erstellung von Kreuzstapeln werden die Druckprodukte vorteilhafterweise bereits in einem Schuppenstrom mit alternierenden Gruppen von entsprechend orientierten Produkten zugeführt, wobei in diesem Schuppenstrom für Zuführungsunterbrüche bereits Lücken vorhanden sind oder wobei die Druckprodukte zur Erzeugung von Zuführungsunterbrüchen vorübergehend gestaut werden.

Die Vorrichtung zur Durchführung des erfindungsgemässen Verfahrens weist einen Stapelschacht und eine von schräg oben gegen die Zuführungsseite des Schachtes führende und über der Öffnung des Stapelschachtes (direkt an der Zuführungsseite oder zwischen Zuführungsseite und gegenüberliegender Seite) endende Zuführungsunterlage auf. Ferner ist ein in einer der Zuführungsrichtung entgegen gerichteten Ausstossrichtung durch den Stapelschacht bewegbares Ausstossmittel vorgesehen, dessen Rückbewegung in seine Startposition auf der der Zuführungsseite entgegengesetzten Seite des Stapelschachtes nicht durch den Stapelschacht geführt ist. Gegebenenfalls weist die Vorrichtung auch ein Mittel zur Unterbrechung des Zuführungsstromes von Gegenständen auf.

Verfahren und Vorrichtung gemäss Erfindung werden nun anhand der folgenden Figuren im Detail beschrieben. Dabei zeigen:
- **Figuren 1 bis 3**: aufeinanderfolgende Phasen einer Stapelung nach dem erfindungsgemässen Verfahren;
- **Figuren 4 und 5**: zwei Schemas zur Illustration des Zusammenhangs der Länge des Zuführungsunterbruchs, des Zuführungswinkels und des freien Falls der zu stapelnden Gegenstände im Stapelschacht;
- **Figuren 6 und 7**: zwei beispielhafte Ausführungsformen der erfindungsgemässen Vorrichtung.

**Figuren 1 bis 3** zeigen aufeinanderfolgende Phasen der Erstellung eines Stapels 1 aus flachen Gegenständen 2 nach dem erfindungsgemässen Verfahren. Die Figuren zeigen je einen Stapelschacht 10 mit einem Ausstossmittel 11, eine Zuführungsunterlage 12 (Förderband), das schräg von oben gegen die Zuführungsseite des Stapelschachtes 10 führt, und ein Mittel 13 zur Unterbrechung des Zuführungsstromes während eines ersten Teils der Ausstossung eines fertigen Stapels aus dem Stapelschacht.

**Figur 1** zeigt die Entstehung des Stapels 1. Im dargestellten Moment treffen die vorlaufenden Kanten der Gegenstände unmittelbar über der Stapeloberfläche auf die der Zuführungsseite gegenüberliegende Seite des Stapelschachtes, während die nachlaufende Kante spätestens in diesem Zeitpunkt das Ende der Zuführungsunterlage 12 verlässt. Das heisst mit anderen Worten, dass zur endgültigen Positionierung des Gegenstandes auf dem Stapel die vorlaufende Kante nicht mehr verschoben wird. Der freie Fall des Gegenstandes ist durch die bereits positionierte, vorlaufende Kante geführt. Für Gegenstände, die vor dem in der Figur 1 dargestellten Moment auf dem Stapel abgelegt wurden, ist der freie Fall länger und betrifft auch die vorlaufende Kante.

**Figur 2** zeigt die Ablage des letzten Gegenstandes 2 auf dem Stapel 1. Aus dieser Figur ist ersichtlich, dass das Ende der Zuführungsunterlage 12 mindestens in diesem Zeitpunkt eine Position haben muss, die es der nachlaufenden Kante auch dieses Gegenstandes erlaubt, sich von der Zuführungsunterlage 12 zu trennen und auf den Stapel 1 zu fallen.

Während der letzte Gegenstand auf dem Stapel positioniert wird, wird die Zuführung von Gegenständen unterbrochen beispielsweise durch Einführung eines Staumittels 13 in den Zuführungsstrom der Gegenstände 2. Dieses Staumittel 13 ist hier unmittelbar über dem Stapelschacht 10 positioniert. Es kann selbstverständlich auch weiter stromaufwärts wirken.

**Figur 3** zeigt die Ausstossung des fertigen Stapels 1, der in derjenigen Position dargestellt ist, nach dessen Passieren die Zuführung von Gegenständen 2 wieder gestartet werden kann. Offensichtlich kann der Rest der Ausstossbewegung durchgeführt werden, ohne dass weiter zugeführte Gegenstände 2 mit dem auszustossenden Stapel 1 in Konflikt geraten.

**Figuren 4 und 5** illustrieren den Zusammenhang zwischen der Ausrichtung und Position der Zuführungsunterlage 12, des Stapelungsvoganges und der Stapelausstossung. Gleiche Teile sind mit gleichen Bezugsziffern bezeichnet wie in den Figuren 1 bis 3.

Die Zuführungsunterlage 12 der Figur 4 bildet mit dem Boden des Stapelschachtes einen Zuführungswinkel α und ist derart positioniert, dass die vorlaufende Kante eines ersten zu stapelnden Gegenstandes (nicht dargestellt) unmittelbar über dem Boden des Stapelschachtes 10 auf die der Zuführungsseite gegenüberliegende Seite des Stapelschachtes trifft. Schon für diesen ersten Gegenstand betrifft also der freie Fall die vorlaufende Kante nicht, was für eine kontrollierte Stapelung ein Vorteil ist.

Aus der Figur 4 ist klar ersichtlich, dass die Position P, die ein auszustossender Stapel passiert haben muss, bevor die Zuführung für die Bildung eines weiteren Stapels wieder aufgenommen werden kann, mit grösser werdendem Winkel α mehr gegen die der Zuführungsseite gegenüberliegende Seite des Stapelschachtes 10 verschoben wird, also zu kürzeren, für die Ausstossung notwendigen Zuführungsunterbrüchen führt.

Die Position des Endes E der Zuführungsunterlage 12 ist durch die Länge L und die Steifigkeit der zu stapelnden Gegenstände derart gegeben, dass auch die nachlaufende Kante des letzten Gegenstandes eines Stapels noch von diesem Ende fallen kann. Die Distanz zwischen nachlaufender, oberer Kante des Stapels zum Ende E der Zuführungsunterlage 12 muss also für steife Gegenstände mindestens gleich gross sein wie die Länge der Gegenstände in Zuführungsrichtung. Für flexible Gegenstände kann dieser Abstand kleiner sein. Für eine optimal geführte Zuführung kann das Ende der Zuführungsunterlage 12 gegebenenfalls während der Stapelung von einer Anfangsposition E' näher am Stapelschacht 10 in die oben definierte Endposition E bewegt werden.

**Figur 5** zeigt, dass die Position P auch weiter gegen die der Zuführungsseite gegenüberliegende Seite des Stapelschachtes 10 verschoben, der für die Ausstossung notwendige Zuführungsunterbruch also weiter verkürzt werden kann, wenn die Zuführungsrichtung nicht gegen den Stapelschachtboden gerichtet ist, wie dies in der Figur 4 dargestellt ist, sondern die der Zuführungsseite gegenüberliegende Seite des Stapelschachtes 10 auf einer Höhe H über dem Stapelboden trifft. Dies bedeutet aber, dass für die ersten, für die Bildung eines Stapels dem Stapelschacht 10 zugeführten Gegenstände (bis zu einer Stapelhöhe, die gleich H ist) auch die vorlaufenden Kanten erst nach einem freien Fall definitiv positioniert sind.

Da verschiedene Eigenschaften der zu stapelnden Gegenstände die Stapelung beeinflussen, sind für jede Art von zu stapelnden Gegenständen die optimalen Parameter α und H zu bestimmen.

**Figur 6** zeigt in einer dreidimensionalen Darstellung eine beispielhafte Ausführungsform der erfindungsgemässen Vorrichtung. Die Figur zeigt zwei übereinander angeordnete Stapelschächte 10 und 10' mit je einer Zuführungsunterlage 12 und 12', auf denen Zuführungsströme von zu stapelnden Gegenständen 2 zugeführt werden. Die Gegenstände 2 sind gefaltete Druckprodukte mit Faltkanten F. Die Druckprodukte liegen in den abgebildeten Zuführungsströmen gruppenweise um 180° gedreht vor. Der Strom weist auch Lücken L auf, die als Zuführungsunterbrüche für die Ausstossung ausreichen und gegebenenfalls für die Stapelausstossung ausgenützt werden. Zwischen zwei Lücken können mehrere Prduktegruppen lückenlos aufeinander folgen, derart, dass bei jeder Lücke ein fertiger Stapel ausgestossen wird. Die entstehenden Stapel 1 und 1' sind Kreuzstapel.

Die Figur 6 illustriert die insbesondere vorteilhafte Anwendung von Verfahren und Vorrichtung gemäss Erfindung für die Stapelung von gefalteten Druckprodukten, die in einem Zuführungsstrom parallel zu ihren Faltkanten F und bereits für die Bildung von Kreuzstapeln orientiert zugeführt werden, und zeigt wie einfach und platzsparend die erfindungsgemässe Vorrichtung ist. Zur Erstellung des Zuführungsstromes, in dem die Druckprodukte gruppenweise um 180° gedreht sind und in dem Lücken vorhanden sind, kennt der Fachmann anwendbare Verfahren. Ein bevorzugtes solches Verfahren ist der Gegenstand einer Parallelanmeldung zur vorliegenden Anmeldung.

**Figur 7** zeigt sehr schematisch eine weitere, beispielhafte Ausführungsform der erfindungsgemässen Vorrichtung. Der Zuführungsstrom der zu stapelnden Gegenstände 2 wird zuerst parallel zur Ausstossrichtung zugeführt und die Gegenstände 2 fallen in einem Bereiche über dem Stapelschacht 10 auf die Zuführungsunterlage 12, von der sie in entgegengesetzter Richtung weitergefördert und dem Stapelschacht zugeführt werden. Auch hier fällt die grosse Einfachheit der Vorrichtung und die platzsparende Anordnung ins Auge.

## Patentansprüche

1. Verfahren zur Herstellung von Stapeln (1) aus flachen Gegenständen (2), wobei die Gegenstände (2) in einem Zuführungsstrom einem Stapelschacht (10) von einer Zuführungsseite des Stapelschachts her zugeführt und im Stapelschacht (10) gestapelt werden und wobei Stapel (1) durch die Zuführungsseite aus dem Stapelschacht (10) ausgestossen werden, **dadurch gekennzeichnet, dass** der Zuführungsstrom schräg von oben gegen den Stapelschacht (10) gerichtet ist, dass während eines ersten Teils der Ausstossung keine Gegenstände (2) zugeführt werden und dass mit der Zuführung von Gegenständen (2) für einen nächsten Stapel (1) begonnen wird, bevor der Stapel (1) ganz ausgestossen ist.

2. Verfahren nach Anspruch 1, **dadurch gekennzeichnet, dass** der Zuführungsstrom ein Schuppenstrom ist.

3. Verfahren nach einem der Ansprüche 1 bis 2, **dadurch gekennzeichnet, dass** der Zuführungsstrom Lücken (L) aufweist.

4. Verfahren nach einem der Ansprüche 1 bis 2, **dadurch gekennzeichnet, dass** die Gegenstände (2) im Zuführungsstrom während des ersten Teils der Ausstossung gestaut werden.

5. Verfahren nach einem der Ansprüche 1 bis 4, **dadurch gekennzeichnet, dass** die flachen Gegenstände (2) gefaltete Druckprodukte sind.

6. Verfahren nach Anspruch 5, **dadurch gekennzeichnet, dass** die Druckprodukte im Zuführungsstrom parallel zu ihrer Faltkante (F) gefördert werden und die Stapel (1) parallel zu den Faltkanten (F) ausgestossen werden.

7. Verfahren nach Anspruch 6, **dadurch gekennzeichnet, dass** die Druckprodukte im Zuführungsstrom gruppenweise um 180° gedreht angeordnet sind.

8. Vorrichtung zur Herstellung von Stapeln (1) aus flachen Gegenständen (2), welche Vorrichtung einen Stapelschacht (10) mit einem Ausstossmittel (11) und eine Zuführungsunterlage (12) aufweist, wobei die Zuführungsunterlage für eine Zuführung gegen eine Zuführungsseite des Stapelschachtes angeordnet ist und wobei das Ausstossmittel von einer Ausgangsposition auf der der Zuführungsseite gegenüberliegenden Seite des Stapelschachtes (10) durch den Stapelschacht auf dessen Zuführungsseite bewegbar ist, **dadurch gekennzeichnet, dass** die Zuführungsunterlage (12) von schräg oben gegen den Stapelschacht (10) gerichtet ist, dass das Ausstossmittel (11) ausserhalb des Stapelschachtes (10) in die Ausgangsposition zurück bewegbar ist und dass ferner Steuermittel vorgesehen sind, die für eine Steuerung der Zuführung ausgerüstet sind, derart, dass während eines ersten Teils des Ausstossens nicht zugeführt wird und die Zuführung wieder beginnt, bevor die Ausstossung abgeschlossen ist.

9. Vorrichtung nach Anspruch 8, **dadurch gekennzeichnet, dass** ein Ende (E) der Zuführungsunterlage (12) über dem Stapelschacht (10) angeordnet ist.

10. Vorrichtung nach einem der Ansprüche 8 oder 9, **dadurch gekennzeichnet, dass** ein Ende (E) der Zuführungsunterlage (12) während der Erstellung eines Stapels (1) verschiebbar ist.

11. Vorrichtung nach einem der Ansprüche 8 bis 10, **dadurch gekennzeichnet, dass** sie ferner ein Mittel (13) zum Stauen der Gegenstände (2) im Zuführungsstrom aufweist.

## Claims

1. Method for producing stacks (1) of flat articles (2), wherein the articles (2) are fed into a stacking shaft (10) in a supply stream from a feeding side of the stacking shaft and are stacked in the stacking shaft (10) and wherein stacks (1) are ejected from the stacking shaft (10) through the feeding side, **characterized in that** the supply stream is directed at an inclination from above towards the stacking shaft (10), that during a first part of the ejection no articles (2) are fed and that the feeding of articles (2) for a next stack (1) is commenced before the stack (1) has been fully ejected.

2. Method according to claim 1, **characterized in that** the supply stream is an imbricated stream.

3. Method according to one of claims 1 or 2, **characterized in that** the supply stream comprises gaps (L).

4. Method according to one of claims 1 or 2, **characterized in that** the articles (2) in the supply stream are dammed during the first part of the ejection.

5. Method according to one of claims 1 to 4, **characterized in that** the flat articles (2) are folded printed products.

6. Method according to claim 5, **characterized in that** the printed products in the supply stream are conveyed in parallel to their folded edge (F) and the stacks (1) are ejected in parallel to the folded edges (F).

7. Method according to claim 6, **characterized in that** the printed products in the supply stream are arranged in groups being rotated relative to one another by 180°.

8. Device for producing stacks (1) of flat articles (2), comprising a stacking shaft (10) with an ejecting means (11) and a supply support (12), wherein the supply support (12) is oriented towards a supply side of the stacking shaft (10) and wherein the ejecting means is movable from a starting position on the side opposite the supply side of the stacking shaft (10) through the stacking shaft to its supply side, **characterized in that** the supply support (12) is directed towards the stacking shaft (10) at an inclination from above, that the ejection means (11) is returnable outside the stacking shaft (10) back into the starting position and that furthermore control means are provided, which are equipped for a control of the feeding, in such a manner that during a first part of the ejection no feeding takes place and the feeding recommences before the ejection is completed.

9. Device according to claim 8, **characterized in that** one end (E) of the supply support (12) is arranged above the stacking shaft (10).

10. Device according to one of claims 8 or 9, **characterized in that** one end (E) of the supply support (12) is displaceable during stacking.

11. Device in according to one of claims 8 to 10, **characterized in that** it further comprises a means (13) for damming the articles (2) in the supply stream.

## Revendications

1. Procédé de réalisation de piles (1) d'objets plats (2), les objets (2) étant apportés sous la forme d'un écoulement d'amenée à un puits d'empilement (10) par le côté d'amenée du puits d'empilement et étant empilés dans le puits d'empilement (10), les piles (1) étant expulsées du puits d'empilement (10) par le côté d'amenée, **caractérisé en ce que** l'écoulement d'amenée est orienté obliquement depuis le haut vers le puits d'empilement (10), **en ce que** pendant une première partie de l'expulsion, aucun objet (2) n'est apporté et **en ce que** l'on commence l'amenée des objets (2) pour la pile (1) suivante avant que la pile (1) ait été complètement expulsée.

2. Procédé selon la revendication 1, **caractérisé en ce que** l'écoulement d'amenée est un écoulement en empilement décalé.

3. Procédé selon l'une des revendications 1 à 2, **caractérisé en ce que** l'écoulement d'amenée présente des interruptions (L).

4. Procédé selon l'une des revendications 1 à 2, **caractérisé en ce que** les objets (2) sont empilés dans l'écoulement d'amenée pendant la première partie de l'expulsion.

5. Procédé selon l'une des revendications 1 à 4, **caractérisé en ce que** les objets plats (2) sont des produits imprimés pliés.

6. Procédé selon la revendication 5, **caractérisé en ce que** les produits imprimés sont transportés dans l'écoulement d'amenée parallèlement à leurs côtés pliés (F), les piles (1) étant expulsées parallèlement aux côtés pliés (F).

7. Procédé selon la revendication 6, **caractérisé en ce que**, dans l'écoulement d'amenée, les produits imprimés sont disposés par groupes tournés de 180° les uns par rapport aux autres.

8. Dispositif de réalisation de piles (1) d'objets plats (2), lequel dispositif présente un puits d'empilement (10) doté d'un moyen d'expulsion (11) et d'une goulotte d'amenée (12), la goulotte d'amenée étant disposée de manière à permettre l'amenée par un côté d'amenée du puits d'empilement, le moyen d'expulsion pouvant être déplacé depuis une position initiale située sur le côté du puits d'empilement (10) qui est opposé au côté d'amenée et jusqu'à ce côté d'amenée à travers le puits d'empilement, **caractérisé en ce que** la goulotte d'amenée (12) est orientée obliquement depuis le haut vers le puits d'empilement (10), **en ce que** le moyen d'expulsion (11) peut être ramené dans la position de départ située hors du puits d'empilement (10) et **en ce qu'**en outre sont prévus des moyens de commande qui sont équipés pour commander l'amenée de telle sorte que pendant une première partie de l'expulsion, l'amenée soit interrompue et que l'amenée recommence avant que l'expulsion se soit terminée.

9. Dispositif selon la revendication 8, **caractérisé en ce qu'**une extrémité (E) de la goulotte d'amenée (12) est disposée au-dessus du puits d'empilement (10).

10. Dispositif selon l'une des revendications 8 ou 9, **caractérisé en ce qu'**une extrémité (E) de la goulotte d'amenée (12) peut coulisser pendant la réalisation d'une pile (1).

11. Dispositif selon l'une des revendications 8 à 10, **caractérisé en ce qu'**il présente en outre un moyen (13) de retenue des objets (2) dans l'écoulement d'amenée.
